# EUROPÄISCHE PATENTSCHRIFT

(11) **EP 1 814 012 B1**
(45) Veröffentlichungstag und Bekanntmachung des Hinweises auf die Patenterteilung: **20.02.2013**
(21) Anmeldenummer: 07001362.8
(22) Anmeldetag: 23.01.2007
(51) Int. Cl.: G05G 1/34, F02D 11/10

(54) **Verfahren und Vorrichtung zur Übersteuerung bei einem Fahrzeug im Fahrschulbetrieb**
Method and device for steering override of a vehicle used in a driving school
Procédé et dispositif destinés au pilotage transparent dans un véhicule automobile en fonctionnement d'auto-école

(30) Priorität: 27.01.2006 DE 102006003977
(43) Veröffentlichungstag der Anmeldung: 01.08.2007
(73) Patentinhaber: Krauss-Maffei Wegmann GmbH & Co. KG, 80997 München (DE)
(72) Erfinder: Rieger, Harald, 85221 Dachau (DE)
(74) Vertreter: Feder Walter Ebert

(56) Entgegenhaltungen:
- EP-A- 0 121 938
- EP-A- 0 171 641
- EP-A- 0 257 180
- EP-A- 1 154 674
- WO-A-92/05482
- WO-A-96/02875
- FR-A- 2 779 103
- FR-A- 2 840 419

## Beschreibung

Die Erfindung betrifft ein Verfahren und eine Vorrichtung zur Übersteuerung bei einem Fahrzeug im Fahrschulbetrieb.

Für die Fahrerausbildung an einem Fahrzeug werden Ausbildungsfahrzeuge eingesetzt. Diese müssen zuvor mit einer speziellen Fahrschuleinrichtung ausgestattet werden. Zu diesem Zweck werden wichtige Bedienelemente, wie beispielsweise die Lenkung, das Gaspedal oder das Bremspedal für einen Beifahrer, d.h. in der Regel für einen Fahrlehrer, eingebaut. Die Fahrschuleinrichtung kann ebenfalls Übersteuerungseinheiten umfassen, welche die Übersteuerung wichtiger Bedienelemente leisten, so dass der Beifahrer in die Fahrzeugsteuerung eingreifen oder diese übernehmen kann.

Die Erfindung findet insbesondere Einsatz an Fahrzeugen, welche ein elektromechanisches Gaspedal oder andere elektromechanische Bedienelemente (z. B. Lenkung oder Bremspedal) aufweisen. Beim elektromechanischen Gaspedal wird beispielsweise die Bewegung des Pedals nicht über ein Gestänge oder über mechanische Züge, sondern elektrisch an eine Motorsteuerung übertragen, welche mit dem Motor verbunden ist. Das Fahrzeug weist zu diesem Zweck ein Fahrer-Bedienelement mit einen Fahrer-Signalgeber, welcher elektrische Fahrer-Signale sendet, und ein Beifahrer-Bedienelement mit einem Beifahrer-Signalgeber, welcher elektrische Beifahrer-Signale sendet, auf. Die Signale der beiden Signalgeber werden einem Steuerungselement zugeführt, im Beispiel der Gasübersteuerung der Motorelektronik eines Antriebsmotors, und leisten die Steuerung des Steuerungselements.

Die Übersteuerung wichtiger Bedienfunktionen an einem Fahrschulfahrzeug wird bisher durch mechanische, pneumatische oder hydraulische Vorrichtungen mit direktem Zugriff auf die Bedienelemente des Fahrschülers vorgenommen. Nachteilig hieran ist der mechanische Verschleiß sowie die hohen räumlichen Anforderungen. Ferner ist eine aufwändige Anpassung des Fahrzeuges notwendig und es tritt ein erhöhter Aufwand durch die Installation von Zusatzaggregaten auf. Des Weiteren müssen die Bedienelemente des Fahrschülers eine ausreichende mechanische Stabilität aufweisen und mechanische Schäden führen zu hohen Kraftaufwendungen an den Bedienteilen.

Elektrische Umschaltlösungen sehen eine Auftrennung der originalen Verbindungsleitungen zwischen dem originalen Fahrer-Signalgeber und dem Steuerungselement sowie ein Umschalten zwischen übersteuertem Fahrer-Signal und übersteuerndem Beifahrer-Signal vor. Hierbei treten allerdings Totzeiten und undefinierte Zustände während der Signalumschaltung auf. Des weiteren müssen die Leitungen von Rechnern überwacht werden, welche bei Signalfehlern in den Notbetrieb umschalten.

Bei der Umrüstung eines Fahrzeuges auf ein Fahrschulfahrzeug wird bei der elektrischen Umschaltlösung der originale Signalweg vom Signalgeber zum Steuerungselement aufgetrennt. Dies ist nachteilig, weil Montage-Fehler während der Umrüstung auftreten können.

Die gattungsgebildende FR 2 779 103 A beschreibt ein Fahrschulfahrzeug mit einem Fahrer-Gaspedal und einem Beifahrer-Gaspedal. An jedes Gaspedal ist jeweils ein elektrischer Signalgeber angeschlossen, deren Signale einer gemeinsamen Übersteuerungseinheit zugeführt werden, welche beispielsweise eine Übersteuerung der Beifahrer-Signale über die Fahrer-Signale leistet. Von der Übersteuerungseinheit werden die Signale einer Elektronik zur Motorsteuerung zugeführt. Die Übersteuerungseinheit liegt zwischen dem Original-Signalgeber des Fahrer-Gaspedals und der Elektronik, so dass bei dem Umrüstvorgang von einem normalen Fahrzeug mit nur einem Gaspedal auf ein Fahrschulfahrzeug mit zwei Gaspedalen zur Zwischenschaltung der Übersteuerungseinheit der Original-Signalweg von dem Original-Signalgeber zur Motorsteuer-Elektronik aufgetrennt werden muss. Dies ist nachteilig, weil durch die Auftrennung Fehler während der Umrüstung auftreten können.

Aufgabe der Erfindung ist, die beschriebenen Nachteile zu überwinden. Aufgabe ist ferner die Umrüstung eines Fahrzeug auf ein Fahrschulfahrzeug, bei welcher die beschriebenen Nachteile nicht auftreten.

Die Erfindung löst die Aufgabe verfahrensmäßig mit den Merkmalen des Patentanspruchs 1 und vorrichtungsmäßig mit den Merkmalen des Patentanspruchs 6. Vorteilhafte Weiterbildungen sind in den abhängigen Ansprüchen beschrieben.

Erfindungsgemäß wird ein Stellglied dazu verwendet, einen Original- Signalgeber zu steuern. Dieser Signalgeber ist im nicht auf den Fahrschulbetrieb umgerüsteten Fahrzeug direkt an das Fahrer-Bedienelement angeschlossen Das Stellglied übernimmt somit im umgerüsteten Fahrzeug die mechanische Funktion des Fahrer-Bedienelements. Bei dieser Ausführung kann insbesondere vermieden werden, dass der originale Signalweg vom originalen Signalgeber zum Steuerungselement aufgetrennt wird. Ferner werden die Fahrer-Signale und Beifahrer-Signale einer Übersteuerungseinheit zugeführt, welche, falls sie Beifahrer-Signale vom Beifahrer-Signalgeber empfängt, eine Übersteuerung der Beifahrer-Signale über die Fahrer-Signale leistet, so dass im Fall der Übersteuerung die Beifahrer-Signale die Steuerung des Stellglieds leisten.

Vorteilhafterweise weist die Übersteuerungseinheit zwei A/D-Wandler, einen Datenselektor, eine Auswertelogik und einen D/A-Wandler auf. Die beiden Signalgeber geben analoge Signale aus, welche mittels der A/D-Wandler in digitale Signale gewandelt werden, welche dem Datenselektor zugeführt werden. Das digitalisierte Beifahrer-Signal wird zudem der Auswertelogik zugeführt, welche die Steuerung des Datenselektors leistet. Das vom Datenselektor ausgewählte Signal wird mittels des D/A-Wandler in ein analoges Signal gewandelt, welches die Steuerung des Stellglieds leistet.

Die vom D/A-Wandler analogisierten Signale können mittels eines Ausgangsverstärkers verstärkt werden.

Damit die Übersteuerungseinheit für eine Vielzahl von unterschiedlichen Fahrzeugen und Motoren einsetzbar ist, kann der Verstärkungsgrad des Ausgangsverstärkers einstellbar ausgeführt ein.

Die erfindungsgemäße Vorrichtung ist zur Durchführung des erfindungsgemäßen Verfahrens geeignet. Die Vorrichtung weist ein Stellglied, insbesondere einen Stellmotor, welches im Faluschulbetrieb die mechanische Funktion des Fahverbedienelements übernimmt, und eine Übersteuerungseinheit auf, welcher die Signale der Signalgeber zugeführt werden, und welche, falls sie Signale vom Beifahrer-Signalgeber empfängt, eine Übersteuerung der Beifahrer-Signale über die Fahrer-Signale leistet, so dass im Fall der Übersteuerung die Beifahrer-Signale die Steuerung des Stellglieds leisten.

Vorzugsweise weist die Übersteuerungseinheit zwei A/D-Wandler, einen Datenselektor, eine Auswertelogik und einen D/A-Wandler auf, wobei die A/D-Wandler die von den beiden Signalgebern gesendeten analogen Signale in digitale Signale wandeln, welche dem Datenselektor zugeführt werden, wobei die Auswertelogik, welcher das digitalisierte Beifahrer-Signal zugeführt wird, die Steuerung des Datenselektors leistet, wobei der Datenselektor ein Signal auswählt, und wobei der D/A-Wandler das ausgewählte Signal in ein analoges Signal wandelt, welches die Steuerung des Stellglieds leistet.

Die Übersteuerungseinheit kann einen Ausgangsverstärker aufweisen, welcher die vom D/A-Wandler analogisierten Signale verstärkt.

Bei der Umrüstung des Fahrzeugs auf ein Fahrschulfahrzeug werden neben dem Einbau eines Beifahrer-Bedienelements und eines zugehörigen Beifahrer-Signalgebers zwischen das Fahrer-Gaspedal und den originalen Signalgeber ein weiterer Signalgeber als neuer Signalgeber und eine an diesen angeschlossene Übersteuerungseinheit zwischengeschaltet, wobei der Beifahrer-Signalgeber ebenfalls an die Übersteuerungseinheit angeschlossen wird. Der originale Signalweg vom insbesondere originalen Signalgeber zum Steuerungselement wird nicht aufgetrennt und bleibt somit erhalten. Es werden ferner außer dem notwendigerweise zu installierenden Beifahrer-Bedienelement keine mechanischen Einbauten benötigt und mechanische Schäden durch zu hohe Übersteuerungskräfte werden vermieden. Es treten keine Anpassprobleme in der elektrischen Verdrahtung und keine Probleme zum Zeitpunkt eines Umschaltens auf.

Im Folgenden wird ein Ausführungsbeispiel der Erfindung an Hand der beigefügten Zeichnung näher erläutert.

Die Figur 1 zeigt ein Prinzipschaltbild der erfindungsgemäßen Vorrichtung. Dargestellt ist das Fahrer-Gaspedal 1 als Fahrer-Bedienelement, an welches ein Potentiometer als Fahrer-Signalgeber 3 angeschlossen ist. Es ist ferner ein Beifahrer-Gaspedal 2 als Beifahrer-Bedienelement dargestellt, an welches ein Potentiometer als Beifahrer-Signalgeber 4 angeschlossen ist. Das Fahrzeug ist bereits für den Fahrschulbetrieb umgerüstet. (Im nicht umgerüsteten Zustand ist an das Fahrer-Gaspedal 1 direkt der originale Signalgeber 17 angeschlossen). Die Signale des originalen Signalgebers werden einem Steuerungselement, nämlich einer nicht dargestellten Motorelektronik eines Antriebsmotors zugeführt.

Des Weiteren ist eine Übersteuerungseinheit 5 dargestellt, welche einen ersten A/D-Wandler 6 und einen zweiten A/D-Wandler 7, einen Datenselektor 9, eine Auswertelogik 8 und einen D/A-Wandler 10 aufweist.

Durch Betätigung des Fahrer-Gaspedals 1 werden mittels des Fahrer-Signalgebers 3 elektrische, analoge Fahrer-Signale erzeugt, welche von dem ersten A/D-Wandler 6 in digitale Signale gewandelt werden. Diese Signale werden dem Datenselektor 9 zugeführt.

Durch Betätigung des Beifahrer-Gaspedals 2 werden mittels des Beifahrer-Signalgebers 4 elektrische, analoge Beifahrer-Signale erzeugt, welche von dem zweiten A/D-Wandler 7 in digitale Signale gewandelt werden. Diese Signale werden ebenfalls dem Datenselektor 9 zugeführt. Ferner werden diese Signale der Auswertelogik 8 zugeführt, welche die Steuerung des Datenselektors 9 leistet.

Sobald die Auswertelogik 8 Beifahrer-Signale empfängt, sendet sie ein Signal an den Datenselektor 9, so dass dieser die Beifahrer-Signale auswählt und weiterleitet. Ansonsten werden vom Datenselektor 9 die Fahrer-Signale weitergeleitet. Es erfolgt somit an dieser Stelle die Übersteuerung der Beifahrer-Signale über die Fahrer-Signale.

Vom Datenselektor werden die Signale an den D/A-Wandler 10 weitergeleitet, welcher die digitalen Signale analogisiert. Diese analogen Signale werden von einem Ausgangsverstärker 11 verstärkt. Der Verstärkungsgrad ist durch die Spannungsanpassung 12 einstellbar. Es ist somit möglich, die Übersteuerungseinheit für verschiedene Motoren oder sonstige Steuerungselemente zu verwenden. Die Spannungsanpassung 12 ist durch Jumper realisiert.

Ein Spannungswächter 15 kontrolliert die Betriebsspannung und erteilt der Elektronik erst die Freigabe, wenn eine stabile Spannung, beispielsweise 5V, anliegt. Danach überwacht er weiterhin die Versorgungsspannung und deren Pegel.

Die Signale werden einer motorspezifischen Adaption 13 zugeführt, welche mit der Stellmotorelektronik 14 eines Stellmotors 16 verbunden ist. Der Stellmotor 16 steuert den originalen Signalgeber 17.

Falls beispielsweise der Fahrer das Fahrer-Gaspedal 1 betätigt und der Beifahrer das Beifahrer-Gaspedal 2 nicht betätigt, so wird der originale Signalgeber 17 auf die Weise angesteuert, als wenn er direkt am Fahrer-Gaspedal 1 angeschlossen wäre, d.h. wie im nicht umgerüsteten Zustand des Fahrzeugs.

Die Übersteuerungseinheit ist gekapselt in einem Aluminiumgehäuse ausgeführt.

## Patentansprüche

1. Verfahren zur Übersteuerung *bei einem für den Fahrschulbetrieb eingerichteten* Fahrzeug, wobei das Fahrzeug ein Fahrer-Bedienelement, insbesondere ein Fahrer-Gaspedal (1), mit einem Fahrer-Signalgeber (3), welcher elektrische Fahrer-Signale sendet, und ein Beifahrer-Bedienelement, insbesondere ein Beifahrer-Gaspedal (2), mit einem Beifahrer-Signalgeber (4), welcher elektrische Beifahrer-Signale sendet, aufweist,
***dadurch gekennzeichnet,***
***dass*** die Signale der beiden Signalgeber (3, 4) die Steuerung eines Stellglieds (16), *welches im Fahrschulbetrieb die mechanische **Funktion des Fahrer-Bedienelements übernimmt,*** für die Steuerung eines ***Original***-Signalgebers (17) leisten, *dass* die Signale des Fahrer- und Beifahrer-Signalgebers (3, 4) einer Übersteuerungseinheit (5) zugeführt werden, und *dass* die Übersteuerungseinheit (5), falls sie Beifahrer-Signale vom Beifahrer-Signalgeber (4) empfängt, eine Übersteuerung der Beifahrer-Signale über die Fahrer-Signale leistet, so dass im Fall der Übersteuerung die Beifahrer-Signale die Steuerung des Stellglieds (16) leisten.

2. Verfahren nach Anspruch 1, **dadurch gekennzeichnet, dass** die beiden Signalgeber (3, 4) analoge Signale ausgeben, dass die Übersteuerungseinheit (5) zwei A/D-Wandler (6, 7) einen Datenselektor (9), eine Auswertelogik (8) und einen D/A-Wandler (10) aufweist, dass mittels der A/D-Wandler (6, 7) die Signale in digitale Signale gewandelt werden, welche dem Datenselektor (9) zugeführt werden, dass das digitalisierte Beifahrer-Signal zudem der Auswertelogik (8) zugeführt wird, welche die Steuerung des Datenselektors (9) leistet, und dass das vom Datenselektor (9) ausgewählte Signal mittels des D/A-Wandler (10) in ein analoges Signal gewandelt wird, welches die Steuerung des Stellglieds (16) leistet.

3. Verfahren nach Anspruch 2, **dadurch gekennzeichnet, dass** vom D/A-Wandler (10) analogisierten Signale mittels eines Ausgangsverstärkers (11) verstärkt werden.

4. Verfahren nach Anspruch 3, **dadurch gekennzeichnet, dass** der Ausgangsverstärker (11) die analogisierten Signale in der Weise verstärkt, dass sie den Signalen des entsprechenden Signalgebers (3, 4) entsprechen.

5. Verfahren nach Anspruch 3, **dadurch gekennzeichnet, dass** der Verstärkungsgrad des Ausgangsverstärkers (11) einstellbar ist.

6. Vorrichtung zur Durchführung des Verfahrens nach Anspruch 1 zur Übersteuerung bei einem *für den Fahrschulbetrieb eingerichteten* Fahrzeug, wobei es ein Fahrer-Bedienelement, insbesondere ein Fahrer-Gaspedal (1), mit einem Fahrer-Signalgeber (3), welcher elektrische Fahrer-Signale sendet, und ein Beifahrer-Bedienelement, insbesondere ein Beifahrer-Gaspedal (2), mit einem Beifahrer-Signalgeber (4), welcher elektrische Beifahrer-Signale sendet, aufweist,
***dadurch gekennzeichnet,***
***dass*** die Signale der beiden Signalgeber (3, 4) die Steuerung eines Stellglieds (16), ***welches im Fahrschulbetrieb die mechanische Funktion des Fahrer-Bedienelements übernimmt***, für die Steuerung eines ***Original***-Signalgebers (17) leisten, dass die Vorrichtung eine Übersteuerungseinheit (5) aufweist, welcher die Signale des Fahrer- und Beifahrer-Signalgebers (3, 4) zugeführt werden, und welche, falls sie Signale vom Beifahrer-Signalgeber (4) empfängt, eine Übersteuerung der Beifahrer-Signale über die Fahrer-Signale leistet, so dass im Fall der Übersteuerung die Beifahrer-Signale die Steuerung des Stellglieds (16) leisten.

7. Vorrichtung nach Anspruch 6, **dadurch gekennzeichnet, dass** die Übersteuerungseinheit (5) zwei A/D-Wandler (6, 7) einen Datenselektor (9), eine Auswertelogik (8) und einen D/A-Wandler (10) aufweist, wobei die A/D-Wandler (6, 7) die von den beiden Signalgebern (3, 4) gesendeten analogen Signale in digitale Signale wandeln, welche dem Datenselektor (9) zugeführt werden, wobei die Auswertelogik (8), welcher das digitalisierte Beifahrer-Signal zugeführt wird, die Steuerung des Datenselektors (9) leistet, wobei der Datenselektor (9) ein Signal auswählt, und wobei der D/A-Wandler das ausgewählte Signal in ein analoges Signal wandelt, welches die Steuerung des Stellglieds (16) leistet.

8. Vorrichtung nach Anspruch 7, **dadurch gekennzeichnet, dass** die Übersteuerungseinheit (5) einen Ausgangsverstärker (11) aufweist, welcher die vom D/A-Wandler (10) analogisierten Signale verstärkt.

9. Vorrichtung nach einem der Ansprüche 6 bis 8, **dadurch gekennzeichnet, dass** das Stellglied einen Stellmotor (16) umfasst.

10. Vorrichtung nach Anspruch 10, **dadurch gekennzeichnet, dass** das Stellglied eine Stellmotorelektronik (14) umfasst.

## Claims

1. Process for steering override in a vehicle that has been set up for driving-school operation, the vehicle exhibiting a driver operating element, in particular a driver accelerator pedal (1), with a driver signal generator (3) which transmits electrical driver signals, and a co-driver operating element, in particular a co-driver accelerator pedal (2), with a co-driver signal generator (4) which transmits electrical co-driver signals,
**characterised**
**in that** the signals of the two signal generators (3, 4) achieve the control of an actuating member (16), which in driving-school operation undertakes the mechanical function of the driver operating element, for the control of an original signal generator (17), in that the signals of the driver signal generator and co-driver signal generator (3, 4) are supplied to a steering-override unit (5), and in that the steering-override unit (5), if it receives co-driver signals from the co-driver signal generator (4), achieves a steering override of the co-driver signals over the driver signals, so that in the case of steering override the co-driver signals achieve the control of the actuating member (16).

2. Process according to Claim 1, **characterised in that** the two signal generators (3, 4) output analogue signals, **in that** the steering-override unit (5) exhibits two A/D converters (6, 7), a data selector (9), an evaluating logic unit (8) and a D/A converter (10), **in that** by means of the A/D converters (6, 7) the signals are converted into digital signals which are supplied to the data selector (9), **in that** the digitised co-driver signal is, in addition, supplied to the evaluating logic unit (8) which achieves the control of the data selector (9), and **in that** the signal selected by the data selector (9) is converted by means of the D/A converter (10) into an analogue signal which achieves the control of the actuating member (16).

3. Process according to Claim 2, **characterised in that** the signals analogised by the D/A converter (10) are amplified by means of an output amplifier (11).

4. Process according to Claim 3, **characterised in that** the output amplifier (11) amplifies the analogised signals in such a manner that they correspond to the signals of the corresponding signal generator (3, 4).

5. Process according to Claim 3, **characterised in that** the gain of the output amplifier (11) is adjustable.

6. Apparatus for implementing the process according to Claim 1 for the purpose of steering override in a vehicle that has been set up for driving-school operation, said vehicle exhibiting a driver operating element, in particular a driver accelerator pedal (1), with a driver signal generator (3) which transmits electrical driver signals, and a co-driver operating element, in particular a co-driver accelerator pedal (2), with a co-driver signal generator (4) which transmits electrical co-driver signals,
**characterised**
**in that** the signals of the two signal generators (3, 4) achieve the control of an actuating member (16), which in driving-school operation undertakes the mechanical function of the driver operating element, for the control of an original signal generator (17), in that the apparatus exhibits a steering-override unit (5), to which the signals of the driver signal generator and co-driver signal generator (3, 4) are supplied, and which, if it receives signals from the co-driver signal generator (4), achieves a steering override of the co-driver signals over the driver signals, so that in the case of steering override the co-driver signals achieve the control of the actuating member (16).

7. Apparatus according to Claim 6, **characterised in that** the steering-override unit (5) exhibits two A/D converters (6, 7), a data selector (9), an evaluating logic unit (8) and a D/A converter (10), whereby the A/D converters (6, 7) convert the analogue signals transmitted by the two signal generators (3, 4) into digital signals which are supplied to the data selector (9), whereby the evaluating logic unit (8), to which the digitised co-driver signal is supplied, achieves the control of the data selector (9), whereby the data selector (9) selects a signal, and whereby the D/A converter converts the selected signal into an analogue signal which achieves the control of the actuating member (16).

8. Apparatus according to Claim 7, **characterised in that** the steering-override unit (5) exhibits an output amplifier (11) which amplifies the signals analogised by the D/A converter (10).

9. Apparatus according to one of Claims 6 to 8, **characterised in that** the actuating member includes a servomotor (16).

10. Apparatus according to Claim 10, **characterised in that** the actuating member includes servomotor electronics (14).

## Revendications

1. Procédé destiné au pilotage transparent dans un véhicule automobile en fonctionnement d'auto-école, dans lequel le véhicule présente un élément de commande pour le conducteur, en particulier une pédale d'accélérateur (1) pour le conducteur, équipé d'un émetteur de signaux (3) pour le conducteur, lequel envoie des signaux électriques pour le conducteur, et un élément de commande pour le passager avant, en particulier une pédale d'accélérateur (2) pour le passager avant, équipé d'un émetteur de signaux (4) pour le passager avant, lequel envoie des signaux électriques pour le passager avant,
**caractérisé en ce que**
les signaux des deux émetteurs de signaux (3, 4) effectuent la commande d'un organe de réglage (16), qui en fonctionnement d'auto-école prend en charge la fonction mécanique de l'élément de commande pour le conducteur, pour la commande d'un émetteur de signaux (17) original, **en ce que** les signaux de l'émetteur de signaux pour le conducteur et pour le passager avant (3, 4) sont amenés à une unité de pilotage transparent (5), et **en ce que** l'unité de pilotage transparent (5), si elle reçoit des signaux pour le passager avant par l'émetteur de signaux (4) pour le passager avant, effectue un pilotage transparent des signaux pour le passager avant par l'intermédiaire des signaux pour le conducteur de sorte que dans le cas du pilotage transparent, les signaux pour le passager avant effectuent la commande de l'organe de réglage (16).

2. Procédé selon la revendication 1, **caractérisé en ce que** les deux émetteurs de signaux (3, 4) émettent des signaux analogiques, **en ce que** l'unité de pilotage transparent (5) présente deux convertisseurs A/N (6, 7), un sélecteur de données (9), une logique d'évaluation (8) et un convertisseur N/A (10), **en ce que** les signaux sont convertis au moyen des convertisseurs A/N (6, 7) en signaux numériques qui sont amenés au sélecteur de données (9), **en ce que** le signal pour le passager avant numérisé est amené en outre à la logique d'évaluation (8) qui effectue la commande du sélecteur de données (9), et **en ce que** le signal choisi par le sélecteur de données (9) est converti au moyen du convertisseur N/A (10) en un signal analogique, qui effectue la commande de l'organe de réglage (16).

3. Procédé selon la revendication 2, **caractérisé en ce que** des signaux rendus analogiques par le convertisseur N/A (10) sont amplifiés au moyen d'un amplificateur de sortie (11).

4. Procédé selon la revendication 3, **caractérisé en ce que** l'amplificateur de sortie (11) amplifie les signaux rendus analogiques de telle manière qu'ils correspondent aux signaux de l'émetteur de signaux (3, 4) correspondant.

5. Procédé selon la revendication 3, **caractérisé en ce que** le degré d'amplification de l'amplificateur de sortie (11) peut être ajusté.

6. Dispositif servant à la mise en oeuvre dudit procédé selon la revendication 1 pour le pilotage transparent dans un véhicule en fonctionnement d'auto-école, dans lequel il présente un élément de commande pour le conducteur, en particulier une pédale d'accélérateur (1) pour le conducteur, doté d'un émetteur de signaux (3) pour le conducteur, lequel envoie des signaux électriques pour le conducteur, et un élément de commande pour le passager avant, en particulier une pédale d'accélération (2) pour le passager avant, doté d'un émetteur de signaux (4) pour le passager avant, lequel envoie des signaux électriques pour le passager avant,
**caractérisé en ce que**
les signaux des deux émetteurs de signaux (3, 4) effectuent la commande d'un organe de réglage (16), lequel prend en charge en fonctionnement d'auto-école la fonction mécanique de l'élément de commande pour le conducteur, pour la commande d'un émetteur de signaux (17) original, **en ce que** le dispositif présente une unité de pilotage transparent (5), à laquelle sont amenés les signaux de l'émetteur de signaux pour le conducteur et pour le passager avant (3, 4) et qui, si elle reçoit des signaux de l'émetteur de signaux (4) pour le passager avant, effectue un pilotage transparent des signaux pour le passager avant par l'intermédiaire des signaux pour le conducteur de sorte que dans le cas du pilotage transparent, les signaux pour le passager avant effectuent la commande de l'organe de réglage (16).

7. Dispositif selon la revendication 6, **caractérisé en ce que** l'unité de pilotage transparent (5) présente deux convertisseurs A/N (6, 7), un sélecteur de données (9), une logique d'évaluation (8) et un convertisseur N/A (10), dans lequel les convertisseurs A/N (6, 7) convertissent les signaux analogiques envoyés par les deux émetteurs de signaux (3, 4) en signaux numériques, lesquels sont amenés au sélecteur de données (9), dans lequel la logique d'évaluation (8), dans lequel est amené le signal numérisé pour le passager avant, effectue la commande du sélecteur de données (9), dans lequel le sélecteur de données (9) choisit un signal, et sachant que le convertisseur N/A convertit le signal choisi en un signal analogique, lequel effectue la commande de l'organe de réglage (16).

8. Dispositif selon la revendication 7, **caractérisé en ce que** l'unité de pilotage transparent (5) présente un amplificateur de sortie (11), lequel amplifie les signaux rendus analogiques par le convertisseur N/A (10).

9. Dispositif selon l'une quelconque des revendications 6 à 8, **caractérisé en ce que** l'organe de réglage comprend un servomoteur (16).

10. Dispositif selon la revendication 10, **caractérisé en ce que** l'organe de réglage comporte un équipement électronique de servomoteur (14).
